# EUROPÄISCHE PATENTSCHRIFT

(11) **EP 0 429 592 B1**
(45) Veröffentlichungstag und Bekanntmachung des Hinweises auf die Patenterteilung: **01.09.1993**
(21) Anmeldenummer: 90908464.2
(22) Anmeldetag: 01.06.1990
(51) Int. Cl.: F02M 41/12, F02M 59/44

(54) **KRAFTSTOFFEINSPRITZPUMPE FÜR BRENNKRAFTMASCHINEN**
FUEL INJECTION PUMP FOR INTERNAL COMBUSTION ENGINES
POMPE D'INJECTION DE CARBURANT POUR MOTEURS A COMBUSTION INTERNE

(30) Priorität: 22.06.1989 DE 3920459
(43) Veröffentlichungstag der Anmeldung: 05.06.1991
(73) Patentinhaber: ROBERT BOSCH GMBH, 70442 Stuttgart (DE)
(72) Erfinder: FEHLMANN, Wolfgang, D-7000 Stuttgart 80 (DE)
(86) Internationale Anmeldenummer: DE9000416
(87) Internationale Veröffentlichungsnummer: WO9015925

(56) Entgegenhaltungen:
- DE-A- 3 336 871
- Patent Abstracts of Japan vol. 10, no.96 (M-496)(2153) 12 April 1985& JP-A-60233320 (SANWA SEIKI) 20 November 1985
- Patent Abstracts of Japan vol.9, no.77(M-369)(1800) 06 April 1985 & JP-A-59208156 (NIPPON DENSO K.K.) 26 November 1984

## Beschreibung

### Stand der Technik

Die Erfindung geht aus von einer Kraftstoffeinspritzpumpe für Brennkraftmaschinen nach der Gattung des Anspruchs 1.

Eine solche Kraftstoffeinspritzpumpe ist bereits aus der DE-OS 33 36 871 bekannt. Diese Kraftstoffeinspritzpumpe weist einen Pumpen- und Verteilerkolben sowie eine diesen in einer Dreh-Hub-Bewegung antreibende Hubscheibe auf. Die drehfest mit einer Antriebswelle verbundene Hubscheibe erhält ihre Hubbewegung infolge des Abwälzens von auf der Hubscheibe angeordneten Stirnnocken auf Rollen eines feststehenden Rollenrings. Zum Zwecke des Erfassens der Drehlage und der Drehzahl der Antriebswelle ist die Kraftstoffeinspritzpumpe mit einem Drehgeber versehen, der am Umfang eines sich mit der Antriebswelle synchron drehenden Teils angeordnete Marken und einen die Marken abtastenden Detektor aufweist. Der Detektor ist am Rollenring befestigt, der zum Zwecke einer Verstellung des Einspritzzeitpunkts durch einen Spritzversteller verdrehbar ist. Der Rollenring und die Antriebswelle sind nicht gegeneinander gelagert, so daß die beiden Teile unkontrollierte Relativbewegungen zueinander ausführen können, die der eigentlichen Drehbewegung überlagert sind und somit das Meßergebnis verfälschen.

### Vorteile der Erfindung

Die erfindungsgemäße Kraftstoffeinspritzpumpe mit den kennzeichnenden Merkmalen des Anspruchs 1 hat demgegenüber den Vorteil, daß durch das Lager zwischen dem verdrehbaren Teil des Nockenantriebs und der Antriebswelle unkontrollierte Relativbewegungen zwischen diesen beiden Teilen unterbunden sind und eine hohe Genauigkeit in der Erfassung der Drehzahl sowie der Drehlage der Antriebswelle erzielt ist.

In den Unteransprüchen sind vorteilhafte Ausgestaltungen der Erfindung gekennzeichnet.

### Zeichnung

Ein Ausführungsbeispiel der Erfindung ist in der Zeichnung dargestellt und in der nachfolgenden Beschreibung näher erläutert. Die Figur zeigt eine Kraftstoffeinspritzpumpe als Längsschnitt.

### Beschreibung des Ausführungsbeispiels

In der Figur ist eine Kraftstoffeinspritzpumpe der Verteilerbauart für eine Diesel-Brennkraftmaschine dargestellt. Im Gehäuse 10 der Einspritzpumpe ist eine Antriebswelle 11 gelagert. Diese ist mit einer quer zur Achse der Antriebswelle 11 angeordneten Hubscheibe 12 gekoppelt, die als Teil eines Nockenantriebs eine Nockenbahn 13 mit Stirnnockenerhebungen 14 trägt. Die Lauffläche der Hubscheibe 12 liegt auf Rollen 16 auf, die in einem ebenfalls zum Nockenantrieb gehörenden Rollenring 17 gehalten sind. Dieser ist in einer zylindrischen Ausnehmung des Gehäuses drehbar gelagert und stützt sich axial gehäusefest an einem Bodenteil der Ausnehmung ab.

Durch die drehfeste Verbindung der Hubscheibe 12 mit der Antriebswelle 11 und durch die sich auf den Rollen 16 abwälzenden Stirnnocken 14 führt die Hubscheibe 12 eine Dreh-Hub-Bewegung aus.

Ein in einer Zylinderbohrung 18 einer Zylinderbüchse 19 gleitender Pumpen- und Verteilerkolben, im folgenden kurz Pumpenkolben 21 genannt, ist mit der Hubscheibe 12 gekoppelt und führt ebenfalls eine Dreh-Hub-Bewegung aus. In der Zylinderbüchse 19 ist durch den Pumpenkolben 21 einerseits und ein in die Zylinderbüchse 19 eingesetztes Magnetventil 22 andererseits ein Pumpenarbeitsraum 23 begrenzt. Der Pumpenarbeitsraum 23 ist über Kanäle 24 und 25 im Magnetventil 22 sowie einen Kraftstoffkanal 27 in der Zylinderbüchse 19 mit dem Pumpeninnenraum 28 verbindbar. Der Durchgang der Kanäle 24 und 25 im Magnetventil 22 ist durch ein nicht dargestelltes Ventilschließglied verschließbar, so daß der Pumpenarbeitsraum 23 abgetrennt ist. Das Magnetventil 22 wird von einem nicht dargestellten Steuergerät betätigt, das in Abhängigkeit von Parametern arbeitet, die für die Bemessung und die Zeitsteuerung der Kraftstoffeinspritzmenge zu berücksichtigen sind und das hierzu ein Kennfeld enthalten kann, in dem Sollwerte für die einzuspritzende Kraftstoffmenge enthalten sind. Während des Saughubs des Pumpenkolbens 21 stömt durch den Kraftstoffkanal 27 sowie die Kanäle 24 und 25 im Magnetventil 22 bei geöffnetem Ventil Kraftstoff aus dem Pumpeninnenraum 28 in den Pumpenarbeitsraum 23. Der Pumpeninnenraum 28 wird von einer über die Antriebswelle 11 angetriebenen Flügelzellen-Förderpumpe 29 mit Kraftstoff aus einem Kraftstoffbehälter versorgt.

Beim Förderhub des Pumpenkolbens 21 wird der Durchgang zwischen den Kanälen 24 und 25 im Magnetventil 22 zu einem vom Steuergerät bestimmten Zeitpunkt verschlossen und somit der Pumpenarbeitsram 23 verschlossen, so daß ein Druckaufbau im Pumpenarbeitsraum 23 erfolgt und Kraftstoff über einen axialen Entlastungskanal 20 im Pumpenkolben und eine mit diesem verbundene Verteileröffnung 31 in eine zu einem Zylinder der Brennkraftmaschine führende Förderleitung 32 gedrückt wird. Zu einem ebenfalls vom Steuergerät bestimmten Zeitpunkt wird der Durchgang zwischen den Kanälen 24 und 25 wieder geöffnet und somit die Druckförderung in die Förderleitung 32 unterbrochen und die Einspritzung beendet. Der weiter bis zum Erreichen seines oberen Totpunktes vom Pumpenkolben 21 geförderte Kraftstoff strömt dann über die Kanäle 24 und 25 sowie den Kraftstoffkanal 27 in den Pumpeninnenraum 28 zurück.

In der Einspritzpumpe ist außerdem ein Spritzversteller 33 vorgesehen, der mit zunehmender Drehzahl den Einspritzzeitpunkt in Richtung früh verstellt. Hierzu verdreht der Spritzversteller 33 den Rollenring 17 in Umfangsrichtung, so daß die Hubbewegung der Hubscheibe 12 in bezug auf den Drehwinkel der Antriebswelle 11 entsprechend früher erfolgt.

Das Steuergerät benötigt zur Steuerung des Magnetventils 22 Signale über die Drehzahl sowie die Drehlage der Antriebswelle 11. Diese Signale werden über einen Drehstellungsgeber 34 gewonnen, von dem als ein Teil ein Geberrad 36 mit der Antriebswelle 11 verdrehfest verbunden ist. Ein als Detektor 37 ausgebildeter Teil des Drehstellungsgebers 34 ist im Rollenring 17 befestigt, der mit einem zylindrischen Ansatz 35 versehen ist und mit diesem das Geberrad 36 auf dessen Umfang umgibt. Auf dem Geberrad 36 ist eine der Anzahl der Zylinder der Brennkraftmaschine entsprechende Anzahl von Marken 38 angebracht. Die Anordnung der Marken 38 ist dabei so gewählt, daß der Detektor 37 jeweils eine Marke 38 erfaßt, wenn die Antriebswelle 11 eine bestimmte Drehlage einnimmt, in der der Pumpenkolben 21 beispielsweise seinen unteren Totpunkt erreicht hat und der Förderhub des Pumpenkolbens 21 beginnt. Außerdem sind zwischen jeweils zwei Marken 38 auf dem Geberrad 36 noch eine Vielzahl äquidistanter Markierungen 39 angeordnet. Die Markierungen 39 sind deutlich unterscheidbar von den Marken 38 ausgebildet, z. B. durch unterschiedliche Größe. Die Markierungen 39 werden ebenfalls vom Detektor 37 erfaßt, es ist jedoch auch möglich, zur Abtastung der Markierungen 39 einen weiteren separaten Detektor zu verwenden. Mit Hilfe der Markierungen 39 wird die momentane Drehzahl der Antriebswelle 11 bestimmt.

Der Rollenring 17 ist mit der Antriebswelle 11 über ein Lager 41 verbunden, das hier als Rillenkugellager ausgeführt ist. Das Lager 41 ist zwischen dem zylindrischen Ansatz 35 des Rollenrings 17 und einem Schaftabschnitt 42 der Antriebswelle 11 eingepreßt. Das Geberrad 36 ist zwischen dem Lager 41 und einem Bund 43 der Antriebswelle 11 fixiert. Durch die Anbringung des Detektors 37 am Rollenring 17 bleibt bei einer Verstellung des Einspritzzeitpunkts die Zuordnung zwischen dem Detektor 37 und der Hubbewegung des Pumpenkolbens 21 erhalten, da der Detektor 37 mit dem Rollenring 17 mit verdreht wird. Durch das Lager 41 werden unkontrollierte Relativbewegungen zwischen dem Detektor 37 und dem Geberrad 36 unterbunden, so daß die Drehzahl und die Drehlage der Antriebswelle 11 mit hoher Genauigkeit erfaßt werden können.

## Patentansprüche

1. Kraftstoffeinspritzpumpe für Brennkraftmaschinen mit wenigstens einem Pumpenkolben (21), der von einem Nockenantrieb bewegt wird, der aus einem im wesentlichen ortsfesten Teil (17) und einem von einer Antriebswelle (11) angetriebenen rotierenden Teil (12) besteht, von denen der eine Teil eine Nockenbahn (12) mit mehreren Erhebungen (14) aufweist und der im wesentlichen ortsfeste Teil (17) gegenüber dem rotierenden Teil mittels einer Verstelleinrichtung (33) verdrehbar und damit die Zuordnung des durch die Erhebungen (14) bewirkten Hubs des wenigstens einen Pumpenkolbens (21) zum Drehwinkel der Antriebswelle (11) änderbar ist und mit einer Einrichtung zur Steuerung der Kraftstoffeinspritzung unter Verwendung eines Drehstellungsgebers (34), der einen ersten Geberteil (37) aufweist, der mit dem durch die Verstelleinrichtung (33) verdrehbaren Teil (17) des Nockenantriebs gekoppelt ist und der zweite Geberteile (38, 39) aufweist, die auf der Antriebswelle (11) oder auf einem drehfest mit der Antriebswelle (11) verbundenen Teil (36) angeordnet sind, dadurch gekennzeichnet, daß der durch die Verstelleinrichtung (33) verdrehbare Teil (17) des Nockenantriebs über ein Lager (41) auf der Antriebswelle (11) abgestützt ist.

2. Kraftstoffeinspritzpumpe nach Anspruch 1, dadurch gekennzeichnet, daß das Lager (41) ein Wälzlager ist.

3. Kraftstoffeinspritzpumpe nach Anspruch 2, dadurch gekennzeichnet, daß das Lager (41) ein Rillenkugellager ist.

4. Kraftstoffeinspritzpumpe nach Anspruch 2 oder 3, dadurch gekennzeichnet, daß der durch die Verstelleinrichtung (33) verdrehbare Teil (17) des Nockenantriebs mit einem zylindrischen Ansatz (35) versehen ist, zwischen dem und der Antriebswelle (11) das Lager (41) eingepreßt ist.

## Claims

1. Fuel injection pump for internal combustion engines with at least one pump plunger (21) moved by a cam drive consisting of an essentially stationary part (17) and of a rotating part (12) driven by a drive shaft (11), of which parts the one has a cam track (12) with several elevations (14), and the essentially stationary part (17) can be rotated in relation to the rotating part by means of an adjustment device (33) and the coordination of the stroke of the pump plunger (21), of which there is at least one, brought about by the elevations (14) with the rotational angle of the drive shaft (11) can be varied thereby, and having a device for controlling the fuel injection using a rotational rotary position transmitter (34) which has a first transmitter part (37) which is coupled with the part (17) of the cam drive, which part (17) can be rotated by means of the adjustment device (33), and which has second transmitter parts (38, 39) arranged on the drive shaft (11) or on a part (36) rotationally connected with the drive shaft (11), characterised in that the part (17) of the cam drive, which part (17) can be rotated by means of the adjustment device (33), is supported on the drive shaft (11) by way of a bearing (41).

2. Fuel injection pump according to Claim 1, characterised in that the bearing (41) is a rolling bearing.

3. Fuel injection pump according to Claim 2, characterised in that the bearing (41) is a deep groove ball bearing.

4. Fuel injection pump according to Claim 2 or 3, characterised in that the part (17) of the cam drive, which part (17) can be rotated by means of the adjustment device (33), is provided with a cylindrical extension (35), the bearing (41) being pressed in between the extension (35) and the drive shaft (11).

## Revendications

1. Pompe d'injection de carburant pour moteur thermique, comprenant au moins un piston de pompe (21) déplacé par un moyen d'entraînement à cames, qui se compose d'une partie (17) essentiellement fixe et d'une partie (12) tournante, entraînée par un axe d'entraînement (11), l'une des parties portant un chemin de cames (12) avec plusieurs bossages (14) et la partie rotative (17) peut être tournée par rapport à cette partie essentiellement fixe par un moyen de réglage (33) et l'association de la course d'au moins un piston de pompe (21) engendrée par les bossages (14) et l'angle de rotation de l'axe d'entraînement (11) est variable et comporte une installation pour commander l'injection de carburant en utilisant un capteur de position de rotation (34) avec une première partie de capteur (36) couplée à la partie (17) de l'entraînement par cames, susceptible d'être tournée par l'installation de réglage (33) et comporte la seconde partie de capteur (38, 39), ces parties étant montées sur l'axe d'entraînement (11) ou sur une pièce (36) solidaire en rotation de l'axe d'entraînement (11), pompe caractérisée en ce que la partie (17) susceptible d'être tournée par l'installation de réglage (33) du moyen d'entraînement par cames s'appuie par un palier (41) sur l'axe d'entraînement (11).

2. Pompe d'injection de carburant selon la revendication 1, caractérisée en ce que le palier (41) est un palier de roulement.

3. Pompe d'injection de carburant selon la revendication 2, caractérisée en ce que le palier (41) est un palier à billes et rainures.

4. Pompe d'injection de carburant selon la revendication 2 ou 3, caractérisée en ce que la partie (17) du moyen d'entraînement par cames, qui peut être tournée par l'installation de réglage (33) du moyen d'entraînement par cames, est munie d'un prolongement cylindrique (35), le palier (41) étant fretté entre ce prolongement et l'axe d'entraînement (11).
